# EUROPÄISCHE PATENTSCHRIFT

(11) **EP 1 918 106 B1**
(45) Veröffentlichungstag und Bekanntmachung des Hinweises auf die Patenterteilung: **13.04.2011**
(21) Anmeldenummer: 07016888.5
(22) Anmeldetag: 29.08.2007
(51) Int. Cl.: B41F 35/00, B41C 1/10

(54) **Verfahren zum Betreiben einer Druckmaschine**
Method for operating a printing press
Procédé de commande d'une presse

(30) Priorität: 16.09.2006 DE 102006043572
(43) Veröffentlichungstag der Anmeldung: 07.05.2008
(73) Patentinhaber: manroland AG, 63075 Offenbach/Main (DE)
(72) Erfinder: Kühlmeyer, Lothar, Dr.-Ing., 64285 Darmstadt (DE); Schlomski, Stefan, Dr., 64285 Darmstadt (DE); Schölzig, Jürgen, Dipl.-Ing., 55126 Mainz (DE)
(74) Vertreter: Stahl, Dietmar

(56) Entgegenhaltungen:
- EP-A- 0 770 494
- EP-A- 1 462 249
- EP-A- 1 468 822
- US-A- 6 138 566

## Beschreibung

Die Erfindung betrifft ein Verfahren zum Betreiben einer Druckmaschine, insbesondere einer Bogendruckmaschine, nämlich zum automatisierten Entfernen nicht-druckender Bereiche von bebilderten Druckplatten innerhalb der Druckmaschine nach den Oberbegriffen der unabhängigen Ansprüche.

In Offset-Druckmaschinen, so zum Beispiel in Offset-Bogendruckmaschinen, kommen zunehmend sogenannte prozesslose Druckplatten zum Einsatz, wobei prozesslose Druckplatten in der Regel außerhalb der Druckmaschine durch eine Belichtung bebildert werden, wobei jedoch die nicht-druckenden Bereiche zuerst auf der Druckplatte verbleiben und erst innerhalb der Druckmaschine von derselben entfernt werden.

Bislang erfolgt das Entfernen nicht-druckender Bereiche von bebilderten, sogenannten prozesslosen Druckplatten dadurch, dass von einem Drucker entsprechende Bearbeitungsschritte an der Druckmaschine manuell gestartet und gestoppt werden. Dies ist zeitaufwändig und fehleranfällig. In Abhängigkeit von der verwendeten Druckplatte besteht die Gefahr, dass durch eine zu große Anzahl von Plattenüberrollungen die nicht-druckenden Bereiche so angequollen werden, dass sie durch die Feuchtauftragwalze abgezogen werden und in das Feuchtwerk wandern. Beim Fortdruck können diese Partikel wieder zurück auf die Druckplatte oder auf Gummitücher gelangen und im Druckbild sichtbar werden. Dies beeinträchtigt die Druckqualität.

EP-A-1 462 249 offenbart ein Verfahren und eine Vorrichtung zum Drucken unten Verwendung einer Druckplatte mit Bildaufzeichnungsschicht, die mit Feuchtmittel und/oder Druckfarbe entwickelt werden kann. Ausgehend davon, dass eine derartige Druckplatte auf einem Plattenzylinder fixiert ist und eine vorbestimmte Oberflächengeschwindigkeit hat, wird die Druckplatte mit einer Druckfarbe führenden Farbauftragwalze und/oder einer Feuchtmittel führenden Feuchtauftragwalze in Kontakt gebracht. Die Farbauftragwalze und/oder die Feuchtauftragwalze werden mit einer - bezogen auf die vorbestimmte Oberflächengeschwindigkeit der Druckplatte - unterschiedlichen Oberflächengeschwindigkeit mit der Druckplatte in Kontakt gebracht. In einem anschließenden Schritt wird Druckfarbe auf einen Bedruckstoff übertragen, während die Farbauftragwalze und/oder die Feuchtauftragwalze in Kontakt mit der Druckplatte verbleiben. Die Vorrichtung umfasst eine Steuerungsvorrichtung; die die Oberflächengeschwindigkeit der Farbauftragwalze und/oder der Feuchtauftragwalze steuert.

Hiervon ausgehend liegt der vorliegenden Erfindung die Aufgabe zugrunde ein verbessertes Verfahren zum Entfernen nicht-druckender Bereiche von bebilderten Druckplatten in einer Druckmaschine zu schaffen.

Diese Aufgabe wird durch ein Verfahren gemäß der unabhängigen Ansprüche 1 oder 4 gelöst.

Erfindungsgemäß umfasst das Verfahren zumindest die folgenden Schritte: a) zum Entfernen der nicht-druckenden Bereiche von einer bebilderten Druckplatte wird die Druckmaschine automatisch auf eine vorgegebene Maschinendrehzahl bzw. Maschinengeschwindigkeit gebracht; b) nach Erreichen der vorgegebenen Maschinendrehzahl bzw. Maschinengeschwindigkeit wird die Druckplatte automatisch für eine vorgegebene erste Anzahl von Maschinenumdrehungen bzw. für eine vorgegebene erste Zeitdauer befeuchtet; c) nach dem Befeuchten der Druckplatte werden anschließend automatisch während einer vorgegebenen zweiten Anzahl von Maschinenumdrehungen bzw. während einer vorgegebenen zweiten Zeitdauer die nicht-druckenden Bereiche von der Druckplatte abgelöst und entfernt.

Mit der hier vorliegenden Erfindung wird ein automatisierter Ablauf zum Entfernen nicht-druckender Bereiche von bebilderten Druckplatten innerhalb einer Druckmaschine vorgeschlagen. Hierdurch wird das Entfernen der nicht-druckenden Bereiche von den Druckplatten unabhängig von individuellen Einstellungen eines Druckers, so dass sich reproduzierbare Ergebnisse erzielen lassen. Durch die Automatisierung wird das gesamte Verfahren fehlerunanfälliger und schneller im Sinne einer Rüstzeitoptimierung. Das Verfahren kann, insbesondere die erste und zweite Anzahl der Maschinenumdrehungen, durch Voreinstellungen an verschiedene Druckplattentypen oder Kombinationen aus Druckplattentypen und Feuchtmittel angepasst werden, um so stets eine Rüstzeitoptimierung zu ermöglichen.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. **Dabei zeigt:**
- Fig. 1:: eine schematisierte Darstellung eines Druckwerks einer Bogendruckmaschine zur Verdeutlichung des erfindungsgemäßen Verfahrens.

Die hier vorliegende Erfindung betrifft ein Verfahren zum Betreiben einer Druckmaschine, nämlich zum automatischen Entfernen nicht-druckender Bereiche von bebilderten Druckplatten, die auf Formzylindern von Druckwerken der Druckmaschine angeordnet bzw. gespannt sind.

Nachfolgend wird die Erfindung unter Bezugnahme auf Fig. 1 beschrieben, wobei Fig. 1 eine schematisierte Darstellung eines Druckwerks einer Bogendruckmaschine zeigt.

So umfasst das in Fig. 1 dargestellte Druckwerk einer Bogendruckmaschine einen Formzylinder 1, auf welchem eine Druckplatte angeordnet bzw. gespannt ist, die außerhalb der Druckmaschine bebildert wurde und von der innerhalb des Druckwerks der Druckmaschine nicht-druckende Bereiche im Sinne des erfindungsgemäßen Verfahrens zu entfernen sind. Auf dem Formzylinder 1 rollt ein Übertragungszylinder 2 ab,auf welchem ein Gummituch gespannt ist, weshalb der Übertragungszylinder 2 auch als Gummizylinder bezeichnet wird. Auf dem Übertragungszylinder 2 rollt ein in Richtung des Pfeils 3 rotierender Druckzylinder 4 ab.

Das Druckwerk der Fig. 1 verfügt weiterhin über ein Feuchtwerk 5 sowie ein Farbwerk 6, wobei eine Feuchtmittelauftragwalze 8 des Feuchtwerks 5 sowie Farbauftragwalzen 9 des Farbwerks 6 im Druckbetrieb auf dem Formzylinder 1, nämlich auf der auf dem Formzylinder 1 gespannten Druckform, abrollen. Hierdurch wird Feuchtmittel und Druckfarbe auf die auf dem Formzylinder 1 bespannte Druckform aufgetragen, wobei das auf dem Übertragungszylinder 2 gespannte Gummituch die Druckfarbe entsprechend dem Druckbild der Druckplatte auf Druckbogen überträgt, die durch einen Druckspalt 7 zwischen dem Übertragungszylinder 2 und dem Druckzylinder 4 durch das Druckwerk bewegt werden.

Im Sinne des erfindungsgemäßen Verfahrens wird zum Entfernen der nicht-druckenden Bereiche von einer bebilderten Druckplatte so vorgegangen, dass zuerst die Druckmaschine automatisch auf eine zum Entfernen vorgegebene Maschinendrehzahl bzw. Maschinengeschwindigkeit gebracht wird, so dass insbesondere Formzylinder 1, Übertragungszylinder 2 und Druckzylinder 4 mit einer definierten Drehzahl angetrieben werden.

Nach, dem Erreichen der vorgegebenen Maschinendrehzahl bzw. Maschinengeschwindigkeit wird die auf dem Formzylinder 1 positionierte Druckplatte automatisch für eine vorgegebene erste Anzahl von Maschinenumdrehungen bzw. für eine vorgegebene erste Zeitdauer automatisch befeuchtet. Nach dem Befeuchten der Druckplatte werden anschließend automatisch während einer vorgegebenen zweiten Anzahl von Maschinenumdrehungen bzw. während einer vorgegebenen zweiten Zeitdauer die nicht-druckenden Bereiche von der Druckplatte abgelöst und entfernt.

Im Stand der Technik erfolgt das Befeuchten der Druckplatte vorzugsweise derart, dass die Feuchtmittelauftragwalze 8 des Feuchtwerks 5 an den Formzylinder 1 des Druckwerks und damit an die auf dem Formzylinder 1 gespannte Druckplatte automatisch angestellt wird, und für die vorgegebene erste Anzahl von Maschinenumdrehungen bzw. für die vorgegebene erste Zeitdauer an der Druckplatte angestellt bleibt, um so automatisch Feuchtmittel auf die Druckplatte des Druckwerks aufzutragen. Hierdurch wird die auf dem Formzylinder 1 positionierte Druckplatte im Sinne eines Einweichens befeuchtet. Das Ablösen und Entfernen der nicht-druckenden Bereiche von der Druckplatte erfolgt vorzugsweise derart, dass die Farbauftragwalzen 9 des Farbwerks 6 des Druckwerks an den Formzylinder 1 und damit an die auf dem Formzylinder 1 positionierte Druckplatte automatisch angestellt werden und für die vorgegebene zweite Anzahl von Maschinenumdrehungen bzw. für die vorgegebene zweite Zeitdauer an der Druckform angestellt bleibt, um so automatisch nach dem Befeuchten die nicht-druckenden Bereiche von der Druckplatte abzulösen und zu entfernen.

Hierzu wird vorzugsweise automatisiert ein sogenanntes Farbwerktrennen durchgeführt, um zu vermeiden, dass von der Druckplatte abgelöste und entfernte Partikel in einen oberen Teil des Farbwerks 6 und damit in einen Farbkasten des Farbwerks gelangen. Die Konzentration der abgelösten, nicht-druckenden Partikel im unteren Teil des Farbwerks hat den Vorteil, dass die Partikel im weiteren Fortdruck schneller über den Bedruckstoff aus der Maschine transportiert werden können. Dies wird dadurch erreicht, dass die Farbwerktrennung bei Fortdruck aktiviert bleibt und der Walzenzug erst nach einer vorgegebenen Anzahl an Maschinenumdrehungen automatisch geschlossen wird.

Vorzugsweise wird unmittelbar nach Ablauf der vorgegebenen ersten Anzahl an Maschinenumdrehungen bzw. der vorgegebenen ersten Zeitdauer die Feuchtmittelauftragwalze 8 von der auf dem Formzylinder 1 gespannten Druckplatte automatisch abgestellt, wobei die Farbauftragwalzen 9 automatisch an die Druckplatte angestellt werden.

Im Unterschied hierzu ist es auch möglich, zwischen dem Schritt des Befeuchtens und dem Schritt des Ablösens sowie Entfernens sowohl die Feuchtauftragwalze als auch die Farbauftragwalzen für eine vorgegebene Anzahl von Maschinenumdrehungen bzw. eine vorgegebene Zeitdauer gemeinsam an die auf dem Formzylinder 1 gespannte Druckplatte anzustellen, wobei hierzu unmittelbar nach Ablauf der vorgegebenen ersten Anzahl von Maschinenumdrehungen bzw. der vorgegebenen ersten Zeitdauer die Feuchtmitteiauftragwaize 8 an der Druckplatte angestellt bleibt und die Farbauftragwalzen 9 an dieselbe automatisch angestellt werden. Alternativ ist es auch möglich, zwischen dem Schritt des Befeuchtens und dem Schritt des Ablösens sowie Entfernens sowohl die Feuchtmittelauftragwalze 8 als auch die Farbauftragwalzen 9 für eine vorgegebene Anzahl von Maschinenumdrehungen bzw. eine vorgegebene Zeitdauer von der auf dem Formzylinder 1 gespannten Druckplatte abzustellen.

Es sei darauf hingewiesen, dass das Ablösen und Entfernen der nicht-druckenden Bereiche auch dadurch erfolgen kann, dass bei abgestellten Farbauftragwalzen 9 und angestellter Feuchtmittelauftragwalze 8 für die vorgegebene zweite Anzahl von Maschinenumdrehungen bzw. für die vorgegebene zweite Zeitdauer ein Bedruckstofflauf gestartet wird und Druckbogen durch den Druckspalt 7 zwischen Übertragungszylinder 2 und Druckzylinder 4 bewegt werden. In diesem Fall wird dann druckfarblos Makulatur gedruckt und von der Druckplatte abgelöste und entfernte Partikel werden auf die Makulaturbogen übertragen und so aus dem Druckwerk abtransportiert. Hierdurch kann der Eintrag abgelöster Partikel in das Farbwerk 6 eines Druckwerks minimiert werden.

Erfindungsgemäß bei Vorhandensein einer Gummituchwaschvorrichtung, die nach dem Tuch- oder Bürstenprinzip arbeiten kann, kann durch Anstellen des Gummizylinders an den Plattenzylinder, jedoch ohne Kontakt zum Gegendruckzylinder, durch Eintrag von Wasser über die Gummituchwaschvorrichtung die nicht-druckende Schicht auf der Druckplatte an- und abgelöst werden. Dabei wird zunächst das Wasser vom Gummizylinder auf den Plattenzylinder übertragen und das Rückstandsgemisch dann vom Plattenzylinder auf den Gummizylinder zurück übertragen. Die Rückstände werden dann von der Gummituchwaschvorrichtung aufgenommen und beseitigt.

Nach einer vorteilhaften Weiterbildung der hier vorliegenden Erfindung kann nach dem Schritt des Ablösens und Entfernens der nicht-druckenden Bereiche von der auf dem Formzylinder 1 gespannten Druckplatte und demnach nach Ablauf der vorgegebenen zweiten Anzahl von Maschinenumdrehungen bzw. der vorgegebenen zweiten Zeitdauer die Feuchtmittelauftragwalze 8 automatisch an die auf dem Formzylinder 1 gespannte Druckform angestellt werden, und zwar für eine vorgegebene dritte Anzahl von Maschinenumdrehungen bzw. für eine vorgegebene dritte Zeitdauer. Dies erfolgt dann, wenn das Ablösen und Entfernen der nicht-druckenden Bereiche von der Druckplatte über die Farbauftragwalzen 9 erfolgt, um so die nicht-druckenden Bereiche der Druckform von Druckfarbe zu befreien.

Während des Schritts des Befeuchtens der Druckplatte oder im Vorfeld des erfindungsgemäßen Verfahrens kann dann, wenn sich im Farbwerk 6 des Druckwerks keine Druckfarbe befindet, automatisiert ein Farbeinlauf in das Farbwerk 6 des Druckwerks erfolgen. Dieser automatisierte Farbeinlauf wird vorzugsweise dann ausgeführt, wenn vorab ein Farbwerkwaschen ausgeführt wurde oder die Druckmaschine neu eingeschaltet wird. Das gesamte erfindungsgemäße Verfahren kann auch in eine Startsequenz einer Druckmaschine eingebunden werden.

An dieser Stelle sei darauf hingewiesen, dass die vorgegebene erste Anzahl von Maschinenumdrehungen bzw. die vorgegebene erste Zeitdauer, die vorgegebene zweite Anzahl von Maschinenumdrehungen bzw. die vorgegebene zweite Zeitdauer sowie gegebenenfalls die vorgegebene dritte Anzahl von Maschinenumdrehungen bzw. die vorgegebene dritte Zeitdauer vom verwendeten Druckplattentyp abhängig sein kann. In diesem Fall wird vorgeschlagen, für die unterschiedlichen Druckplattentypen in einer Maschinensteuerung jeweils angepasste Maschinenumdrehungsanzahlen bzw. Zeitdauern bereitzuhalten, so dass das erfindungsgemäße Verfahren an den konkret verwendeten Druckplattentyp angepasst werden kann. Besonders bevorzugt ist in diesem Fall eine automatische Übermittlung des verwendeten Druckplattentyps aus Druckvorstufendaten, so dass das erfindungsgemäße Verfahren automatisch an den verwendeten Druckplattentyp angepasst werden kann.

Im Unterschied zum oben beschriebenen erfindungsgemäßen Verfahren kann das Befeuchten der auf dem Formzylinder 1 angeordneten Druckplatte auch dadurch erfolgen, dass bei abgestellter Feuchtmittelauftragwalze 8 die Farbauftragwalzen 9 des Farbwerks 6 an den Formzylinder 1 des Druckwerks und damit an die auf dem Formzylinder 1 gespannte Druckform automatisch angestellt werden und für die vorgegebene erste Anzahl von Maschinenumdrehungen bzw. für die vorgegebene erste Zeitdauer an derselben angestellt bleiben, um so automatisch Wasser und/oder Waschmittel, welches über eine Farbwerkwascheinrichtung in das Farbwerk 6 eingebracht wird, auf die Druckplatte aufzutragen.

Hierzu wird mit Hilfe der Farbwerkwascheinrichtung Wasser und/oder Waschmittel in den Walzenzug des Farbwerks 6 eingesprüht. Über die Farbauftragwalzen 9 gelangt das Wasser und/oder Waschmittel auf die auf dem Formzylinder 1 gespannte Druckform, um so dieselbe zu befeuchten. Nach dem Befeuchten erfolgt das Entfernen der nicht-druckenden Bereiche von der auf dem Formzylinder 1 gespannten Druckplatte ebenfalls mit Hilfe der Farbauftragwalzen 9 des Farbwerks 6, in dem dieselben am Formzylinder 1 für die vorgegebene zweite Anzahl von Maschinenumdrehungen bzw. für die vorgegebene zweite Zeitdauer angestellt bleiben.

Beim Befeuchten der auf dem Formzylinder 1 gespannten Druckplatte mit Hilfe der Farbwerkwascheinrichtung sind, wie bereits ausgeführt, die Farbauftragwalzen 9 an der Druckplatte angestellt, die Feuchtmittelauftragwalze 8 ist hingegen von der Druckplatte abgestellt. Weiterhin ist vorzugsweise eine Rakel der Farbwerkwascheinrichtung von einer Reiberwalze des Farbwerks abgestellt. Beim Ablösen und Entfernen der nicht-druckenden Bereiche von der Druckplatte bleiben die Farbauftragwalzen 9 an der Druckplatte angestellt, ebenso bleibt die Feuchtmittelauftragwalze 8 von der Druckform abgestellt. Die Rakel der Farbwerkwascheinrichtung wird hierzu jedoch vorzugsweise an die Reiberwalze des Farbwerks 6 angestellt. Hierdurch kann ein Rückstandsgemisch in einen Auffangbehälter der Farbwerkwascheinrichtung transportiert werden.

Bei bestimmten Druckplattentypen kann es von Vorteil sein, Wasser und Waschmittel zeitlich nacheinander mit Hilfe der Farbwerkwascheinrichtung über die Farbauftragwalzen 9 auf die auf dem Formzylinder 1 gespannte Druckform aufzutragen. Nach dem Einbringen von Waschmittel wird vorzugsweise nochmals reines Wasser in das Farbwerk eingesprüht, um sämtliche Walzen des Farbwerks sowie die auf dem Formzylinder 1 gespannte Druckplatte von Waschmittel zu befreien.

Um zu vermeiden, dass Wasser, Waschmittel und von der Druckplatte gelöste Partikel in den Farbkasten gelangen, wird vorzugsweise wiederum eine Farbwerktrennung automatisch durchgeführt.

Unter Bezugnahme auf Fig. 1 wurde das erfindungsgemäße Verfahren für den Fall beschrieben, dass in einem einzigen Druckwerk von einer Druckplatte nicht-druckende Bereiche zu entfernen sind. Selbstverständlich können auch gleichzeitig in mehreren Druckwerken von Druckplatten die nicht-druckenden Bereiche im Sinne des erfindungsgemäßen Verfahrens entfernt werden, wobei dies vorzugsweise getaktet durchgeführt wird. In diesem Fall beginnen die einzelnen Schritte des erfindungsgemäßen Verfahrens, nämlich der Schritt des Befeuchtens sowie der Schritt des Ablösens und Entfernens in den hintereinander positionierten Druckwerken zeitversetzt bzw. umdrehungsversetzt, wobei der Zeitversatz bzw. Umdrehungsversatz von Druckwerk zu Druckwerk der Zeitdauer benötigt, die ein Druckbogen beim Transport von Druckwerk zu Druckwerk benötigt.

### Bezugszeichenliste

- 1: Formzylinder
- 2: Übertragungszylinder
- 3: Drehrichtung
- 4: Druckzylinder
- 5: Feuchtwerk
- 6: Farbwerk
- 7: Druckspalt
- 8: Feuchtmittelauftragwalze
- 9: Farbauftragwalze

## Patentansprüche

1. Verfahren zum Betreiben einer Druckmaschine, insbesondere einer Bogendruckmaschine, nämlich zum automatisierten Entfernen nicht-druckender Bereiche von bebilderten Druckplatten, wobei auf einem Formzylinder (1) mindestens eines Druckwerks eine außerhalb des Druckwerks bebilderte Druckplatte angeordnet ist, wobei im Schritt a) zum Entfernen der nicht-druckenden Bereiche von einer bebilderten Druckplatte die Druckmaschine automatisch auf eine vorgegebene Maschinendrehzahl bzw. Maschinengeschwindigkeit gebracht wird, im Schritt b) nach Erreichen der vorgegebenen Maschinendrehzahl bzw. Maschinengeschwindigkeit die Druckplatte automatisch für eine vorgegebene erste Anzahl von Maschinenumdrehungen bzw. für eine vorgegebene erste Zeitdauer befeuchtet wird, und im Schritt c) nach dem Befeuchten der Druckplatte werden anschließend automatisch während einer vorgegebenen zweiten Anzahl von Maschinenumdrehungen bzw. während einer vorgegebenen zweiten Zeitdauer die nicht-druckenden Bereiche von der Druckplatte abgelöst und entfernt
**dadurch gekennzeichnet,**
**dass** zum Befeuchten der Druckplatte im Schritt b) die Farbauftragwalzen (9) eines Farbwerks (6) des jeweiligen Druckwerks an einen Formzylinder (1) des jeweiligen Druckwerks und damit an die Druckplatte automatisch angestellt werden und für die vorgegebene erste Anzahl von Maschinenumdrehungen bzw. für die vorgegebene erste Zeitdauer an derselben automatisch angestellt bleiben, um so automatisch Wasser und/oder Waschmittel, welches über eine Farbwerkwascheinrichtung in das Farbwerk (6) eingebracht wird, auf die Druckplatte des jeweiligen Druckwerks aufzutragen, wobei hierbei eine Rakel der Farbwerkwascheinrichtung von einer Reiberwalze abgestellt ist.

2. Verfahren nach Anspruch 1,
**dadurch gekennzeichnet,**
**dass** das Ablösen und Entfernen der nicht-druckenden Bereiche von der oder jeder Druckplatte im Schritt c) derart erfolgt, dass die Farbauftragwalzen (9) des Farbwerks (6) an dem Formzylinder (1) des jeweiligen Druckwerks und damit an der Druckplatte für die vorgegebene zweite Anzahl von Maschinenumdrehungen bzw. für die vorgegebene zweite Zeitdauer an derselben automatisch angestellt bleiben, hierbei die Rakel der Farbwerkwascheinrichtung an der Reiberwalze angestellt ist.

3. Verfahren nach Anspruch 1,
**dadurch gekennzeichnet,**
**dass** dann, wenn in mehreren Druckwerken von einer Druckplatte nicht-druckende Bereiche von denselben entfernt werden, zumindest die Schritte b) und c) derart getaktet durchgeführt werden, dass diese Schritte in den Druckwerken zeitversetzt bzw. umdrehungsversetzt ablaufen.

4. Verfahren zum Betreiben einer Druckmaschine, insbesondere einer Bogendruckmaschine, nämlich zum automatisierten Entfernen nicht-druckender Bereiche von bebilderten Druckplatten, wobei auf einem Formzylinder (1) mindestens eines Druckwerks eine außerhalb des Druckwerks bebilderte Druckplatte angeordnet ist, wobei im Schritt a) zum Entfernen der nicht-druckenden Bereiche von einer bebilderten Druckplatte die Druckmaschine automatisch auf eine vorgegebene Maschinendrehzahl bzw. Maschinengeschwindigkeit gebracht wird, im Schritt b) nach Erreichen der vorgegebenen Maschinendrehzahl bzw. Maschinengeschwindigkeit die Druckplatte automatisch für eine vorgegebene erste Anzahl von Maschinenumdrehungen bzw. für eine vorgegebene erste Zeitdauer befeuchtet wird, und im Schritt c) nach dem Befeuchten der Druckplatte werden anschließend automatisch während einer vorgegebenen zweiten Anzahl von Maschinenumdrehungen bzw. während einer vorgegebenen zweiten Zeitdauer die nicht-druckenden Bereiche von der Druckplatte abgelöst und entfernt,
**dadurch gekennzeichnet,**
**dass** das Ablösen und Entfernen der nicht-druckenden Bereiche von der oder
jeder Druckplatte im Schritt c) derart erfolgt, dass eine Gummituchwaschvorrichtung an einen Gummizylinder (2) des jeweiligen Druckwerks angestellt und der Gummizylinder (2) ohne Kontakt zum Gegendruckzylinder (4) an den zugeordneten Formzylinder (1) und damit an die Druckplatte automatisch angestellt wird und dass beide Elemente jeweils für die vorgegebene zweite Anzahl von Maschinenumdrehungen bzw. für die vorgegebene zweite Zeitdauer angestellt bleiben, um so mittels Gummizylinder (2) und Gummituchwaschvorrichtung automatisch die nicht-druckenden Bereiche von der Druckplatte des jeweiligen Druckwerks abzulösen und zu entfernen.

5. Verfahren nach Anspruch 4,
**dadurch gekennzeichnet,**
**dass** das Befeuchten der Druckplatte in Schritt b) derart erfolgt, dass eine Gummituchwaschvorrichtung an einen Gummizylinder (2) des jeweiligen Druckwerks angestellt und der Gummizylinder (2) ohne Kontakt zum Gegendruckzylinder (4) an den zugeordneten Formzylinder (1) und damit an die Druckplatte automatisch angestellt wird und dass beide Elemente jeweils für die vorgegebene erste Anzahl von Maschinenumdrehungen bzw. für die vorgegebene erste Zeitdauer angestellt bleiben, um so mittels der Gummituchwaschvorrichtung automatisch Feuchtmittel auf die Druckplatte des jeweiligen Druckwerks aufzutragen.

6. Verfahren nach Anspruch 4,
**dadurch gekennzeichnet,**
**dass** das Ablösen und Entfernen der nicht-druckenden Bereiche von der Druckplatte in Schritt c) ebenfalls mittels angestellter Gummituchwaschvorrichtung und an den Formzylinder (1) angestelltem Gummizylinder (2) ohne Kontakt zum Gegendruckzylinder (4) erfolgt.

7. Verfahren nach Anspruch 4,
**dadurch gekennzeichnet,**
**dass** die Gummituchwaschvorrichtung nach dem Tuch- oder Bürstenprinzip arbeitet, dass die Gummituchwaschvorrichtung zum Eintragen von Wasser über den Gummizylinder (2) auf die nicht-druckende Schicht auf der Druckplatte verwendet wird, wobei die nicht-druckende Schicht an- und abgelöst wird, und dass das Rückstandsgemisch vom Formzylinder (1) auf den Gummizylinder (2) zurück übertragen und von der Gummituchwaschvorrichtung vom Gummizylinder (2) aufgenommen wird.

## Claims

1. A method for operating a printing press, more preferably a sheet-fed printing press, namely for the automated removing of non-printing regions of imaged printing plates, wherein on a form cylinder (1) at least of one printing couple a printing plate imaged outside the printing couple is arranged, wherein in step a) for removing the non-printing regions from an imaged printing plate the printing press is automatically brought to a predetermined machine rotational speed or machine speed in step b) following the reaching of the predetermined machine rotational speed or machine speed the printing plate is automatically dampened for a predetermined first number of machine revolutions or for a predetermined first period of time and in step c) following the dampening of the printing plate during a predetermined second number of machine revolutions or during a predetermined second period of time the non-printing regions are subsequently automatically detached and removed from the printing plate, **characterized in that** for dampening the printing plate in step b) the ink form rollers (9) of an inking couple (6) of the respective printing couple are automatically engaged with a form cylinder (1) of the respective printing couple and thus with the printing plate and for the predetermined first number of machine revolutions or for the predetermined first period of time automatically remain engaged with the latter in order to automatically apply water and/or washing agent which is introduced into the inking couple (6) via an inking couple washing device onto the printing plate of the respective printing couple, wherein in this case a doctor of the inking couple washing device is disengaged from a vibrator roller.

2. The method according to Claim 1, **characterized in that** the detaching and removing of the non-printing regions from the or each printing plate in step c) is effected in such a manner that the ink form rollers (9) of the inking couple (6) remain automatically engaged on the form cylinder (1) of the respective printing couple and thus on the printing plate for the predetermined second number of machine revolutions or for the predetermined second period of time, in the process the doctor of the inking couple washing device is engaged with the vibrator roller.

3. The method according to Claim 1, **characterized in that** when in several printing couples non-printing regions are removed from a printing plate, at least the steps b) and c) are carried out in a clocked manner such that these steps run down offset in time or offset in revolution.

4. The method for operating a printing press, more preferably a sheet-fed printing press, namely for the automated removing of non-printing regions of imaged printing plates, wherein on a form cylinder (1) of at least one printing couple a printing plate imaged outside the printing couple is arranged, wherein in step a) for removing the non-printing regions of an imaged printing plate the printing machine is automatically brought to a predetermined machine rotational speed or machine speed, in step b) following the reaching of the predetermined machine rotational speed or machine speed the printing plate is automatically dampened for a predetermined first number of machine revolutions or for a predetermined first period of time and in step c) following the dampening of the printing plate during a predetermined second number of machine revolutions or during a predetermined second period of time the non-printing regions are subsequently automatically detached and removed from the printing plate, **characterized in that** the detaching and removing of the non-printing regions from the or each printing plate in step c) takes place such that a blanket washing device is engaged with a blanket cylinder (2) of the respective printing couple and the blanket cylinder (2) without contact to the impression cylinder (4) is automatically engaged with the associated form cylinder (1) and thus with the printing plate and that both elements in each case remain engaged for the predetermined second number of machine revolutions or for the predetermined second period of time in order to automatically detach and remove the non-printing regions from the printing plate of the respective printing couple in this manner by means of blanket cylinder (2) and blanket washing device.

5. The method according to Claim 4, **characterized in that** the dampening of the printing plate in step b) takes place in such a manner that a blanket washing device is engaged with a blanket cylinder (2) of the respective printing couple and the blanket cylinder (2) without contact to the impression cylinder (4) is automatically engaged with the associated form cylinder (1) and thus with the printing plate and **in that** both elements each remain engaged for the predetermined first number of machine revolutions or for the predetermined first period of time in order to automatically apply dampening agent on the printing plate of the respective printing couple in this way by means of the blanket washing device.

6. The method according to Claim 4, **characterized in that** the detaching and removing of the non-printing regions from the printing plate in step c) likewise takes place by means of engaged blanket washing device and blanket cylinder (2) engaged with the form cylinder (1) without contact to the impression cylinder (4).

7. The method according to Claim 4, **characterized in that** the blanket washing device works according to the blanket or brush principle, **in that** the blanket washing device is used for applying water via the blanket cylinder (2) onto the non-printing layer on the printing plate, wherein the non-printing layer is dissolved and detached, and **in that** the residue mixture is transferred from the form cylinder (1) back onto the blanket cylinder (2) and is taken up from the blanket cylinder (2) by the blanket washing device.

## Revendications

1. Procédé d'utilisation d'une machine d'impression, notamment machine d'impression de feuilles, à savoir d'élimination automatisée de zones n'imprimant pas de plaques d'impression gravées, dans lequel, sur un cylindre porte-cliché (1) d'au moins une unité d'impression, une plaque d'impression gravée en dehors de l'unité d'impression est disposée, dans lequel, en étape a) pour éliminer les zones n'imprimant pas d'une plaque d'impression gravée, la machine d'impression est amenée automatiquement à une vitesse de rotation de machine ou à une vitesse de machine prédéfinie, en étape b), après atteinte du nombre de rotations de machine ou de la vitesse de la machine prédéfinie, la plaque d'impression est humidifiée automatiquement pour un premier nombre prédéfini de rotations de la machine ou pendant une première durée prédéfinie et en étape c), après l'humidification de la plaque d'impression, les zones n'imprimant pas sont ensuite automatiquement dissoutes et éliminées de la plaque d'impression pendant un second nombre prédéfini de rotations de la machine ou pendant une seconde durée prédéfinie,
**caractérisé en ce que**,
pour humidifier la plaque d'impression en étape b), les cylindres d'application d'encre (9) d'une unité d'encrage (8) de l'unité d'impression respective sont approchés automatiquement d'un cylindre porte-cliché (1) de l'unité d'impression respective et donc de la plaque d'impression et restent rapprochés de celui-ci pour le premier nombre prédéfini de rotations de la machine ou pendant la première durée prédéfinie afin d'appliquer ainsi automatiquement de l'eau et/ou du détergent qui est incorporé dans l'unité d'encrage (6) via un dispositif de lavage d'unité d'encrage sur la plaque d'impression de l'unité d'impression respective, une racle du dispositif de lavage d'unité d'encrage étant déposée par un cylindre frotteur.

2. Dispositif selon la revendication 1,
**caractérisé en ce que**
la dissolution et l'élimination des zones n'imprimant pas de la ou de chaque plaque d'impression a lieu en étape c) par le fait que les cylindres d'application d'encre (9) de l'unité d'encrage (6) sont approchés automatiquement du cylindre porte-cliché (1) de l'unité d'impression respective et donc de la plaque d'impression et restent rapprochés de celle-ci pour le second nombre prédéfini de rotations de la machine ou pendant la seconde durée prédéfinie, la racle du dispositif de lavage d'unité d'encrage étant approchée sur le cylindre frotteur.

3. Dispositif selon la revendication 1,
**caractérisé en ce que**,
quand, dans plusieurs unités d'impression d'une plaque d'impression, les zones n'imprimant pas sont éliminées de cette dernière, au moins les étapes b) et c) sont réalisées en cadence de manière à ce que ces étapes se déroulent avec un décalage dans le temps ou de rotation.

4. Procédé d'utilisation d'une machine d'impression, notamment machine d'impression de feuilles, à savoir d'élimination automatisée de zones n'imprimant pas de plaques d'impression gravées, dans lequel, sur un cylindre porte-cliché (1) d'au moins une unité d'impression, une plaque d'impression gravée en dehors de l'unité d'impression est disposée, dans lequel, en étape a) pour éliminer les zones n'imprimant pas d'une plaque d'impression gravée, la machine d'impression est amenée automatiquement à une vitesse de rotation de machine ou à une vitesse de machine prédéfinie, en étape b), après atteinte du nombre de rotations de machine ou de la vitesse de machine prédéfinie, la plaque d'impression est humidifiée automatiquement pour un premier nombre prédéfini de rotations de la machine ou pendant une première durée prédéfinie et en étape c), après l'humidification de la plaque d'impression, les zones n'imprimant pas sont ensuite automatiquement dissoutes et éliminées de la plaque d'impression pendant un second nombre prédéfini de rotations de la machine ou pendant une seconde durée prédéfinie,
**caractérisé en ce que**
la dissolution et l'élimination des zones n'imprimant pas de la ou de chaque plaque d'impression se fait en étape c) approchant un dispositif de lavage de blanchet en caoutchouc d'un cylindre en caoutchouc (2) de l'unité d'impression respective et en approchant le blanchet en caoutchouc (2) sans contact avec le cylindre de contre-pression (4) du cylindre porte-cliché associé (1) et ainsi automatiquement de la plaque d'impression et que les deux éléments
restent rapprochés respectivement pour le second nombre prédéfini de rotations de la machine ou pendant la seconde durée prédéfinie afin de dissoudre et d'éliminer ainsi automatiquement les zones n'imprimant pas de la plaque d'impression de l'unité d'impression respective au moyen du blanchet en caoutchouc (2) et du dispositif de lavage du blanchet en caoutchouc.

5. Procédé selon la revendication 4,
**caractérisé en ce que**
l'humidification de la plaque d'impression se fait en étape b) en approchant un dispositif de lavage de blanchet en caoutchouc d'un blanchet en caoutchouc (2) de l'unité d'impression respective et en approchant le blanchet en caoutchouc (2) sans contact avec le cylindre de contre-pression (4) du cylindre porte-cliché associé (1) et ainsi automatiquement de la plaque d'impression et que les deux éléments restent rapprochés respectivement pour le premier nombre prédéfini de rotations de la machine ou pendant la première durée prédéfinie afin d'appliquer ainsi de l'humidifiant sur la plaque d'impression de l'unité d'impression respective au moyen du dispositif de lavage de blanchet en caoutchouc.

6. Procédé selon la revendication 1,
**caractérisé en ce que**
la dissolution et l'élimination des zones n'imprimant pas de la plaque d'impression en étape c) se fait également au moyen d'un dispositif de lavage de blanchet en caoutchouc et du blanchet en
caoutchouc (2) approché du cylindre porte-cliché (1) sans contact avec le cylindre de contre-pression (4).

7. Procédé selon la revendication 4,
**caractérisé en ce que**
le dispositif de lavage de blanchet en caoutchouc fonctionne suivant le principe du chiffon ou de la brosse, que le dispositif de lavage de blanchet en caoutchouc est utilisé pour introduire de l'eau via le blanchet en caoutchouc (2) sur la couche n'imprimant pas de la plaque d'impression, la couche n'imprimant pas étant dissoute et le mélange résiduel étant retransféré du cylindre porte-cliché (1) vers le blanchet en caoutchouc (2) et enlevé du blanchet en caoutchouc (2) par le dispositif de lavage de blanchet.
